# EUROPÄISCHE PATENTSCHRIFT

(11) **EP 0 237 736 B1**
(45) Veröffentlichungstag und Bekanntmachung des Hinweises auf die Patenterteilung: **31.07.1991**
(21) Anmeldenummer: 87101189.6
(22) Anmeldetag: 28.01.1987
(51) Int. Cl.: C25D 17/06, H01L 21/22

(54) **Anordnung für das Bringen von zu galvanisierenden Teilen in ein bzw. aus einem Hängegestell**
Arrangement for leading parts to be galvanized to or from a suspended rack
Disposition pour placer des pièces à galvaniser dans un dispositif de suspension ou pour enlever lesdites pièces de ce dispositif

(30) Priorität: 28.02.1986 DE 3606493
(43) Veröffentlichungstag der Anmeldung: 23.09.1987
(73) Patentinhaber: SCHERING AKTIENGESELLSCHAFT, 13342 Berlin (DE)
(72) Erfinder: Kosikowski, Thomas, D-8500 Nürnberg 50 (DE)

(56) Entgegenhaltungen:
- EP-A- 0 039 928
- EP-A- 0 091 783
- EP-A- 0 109 641
- CH-A- 646 464
- DD-A- 204 715
- DD-A- 223 737
- DE-A- 3 342 712

## Beschreibung

Die Erfindung betrifft eine Anordnung gemäß dem Oberbegriff des Anspruches 1. Dabei ist insbesondere und als bevorzugtes Anwendungsgebiet das Bringen von zu galvanisierenden Leiterplatten, welche elektronische Schaltungen beinhalten, bzw. die zugehörigen Schaltelemente später aufnehmen, in das bzw. aus dem jeweiligen Hängegestell. Man kennt Anordnungen, bei denen plattenförmige, zu galvanisierende Teile mittels sie pneumatisch haltender Saugnäpfe bewegt und in die jeweilige Lage bzw. in das jeweilige Hängegestell gebracht werden. Die mittels solcher Saugnäpfe aufbringbaren Kräfte sind begrenzt. Damit ist auch der Anwendungsbereich dieser vorbekannten Anordnung begrenzt. So können hiermit nicht größere plattenförmige Teile bewegt werden. Insbesondere ergeben sich aber Schwierigkeiten, wenn die plattenförmigen Teile durch die beim Galvanisiervorgang sich an ihnen niederschlagenden Metallmassen am Hängegestell gewissermaßen "angeklebt" sind und durch entsprechende Zugkraft davon gelöst werden müssen.

Die Aufgabe der Erfindung besteht demgegenüber darin, eine Anordnung gemäß dem Oberbegriff des Anspruches 1 dahingehend zu verbessern, daß sowohl die notwendige Kraft zum Bringen der plattenförmigen Teile in das Hängegestell und aus dem Hängegestell vorhanden ist, als auch die plattenförmigen Teile bei diesen Bewegungsvorgängen die richtige Lage einnehmen bzw. beibehalten.

Die Lösung dieser Aufgabe wird, ausgehend vom Oberbegriff des Anspruches 1, zunächst in der Kombination gemäß den Merkmalen des Kennzeichens des Anspruches 1 gesehen. Die Merkmale a ergeben die erforderliche Kraft zum Heben und Absenken der plattenförmigen Teile; gegebenenfalls deren Abreißen vom Hängegestell nach erfolgter Galvanisierung und "Festkleben" oder "Festbacken" des jeweiligen plattenförmigen Teiles am Hängegestell. Die Merkmale b haben vorrangig oder sogar ausschließlich die Aufgabe, das jeweilige plattenförmige Teil in der richtigen Lage bzw. in der Balance zu halten, d. h. daß es nicht aus seiner senkrechten Lage beim Hochheben oder Absenken seitlich wegkiopt. Dies würde sowohl das Anbringen des plattenförmigen Teiles am Hängegestell, als auch das Absetzen des plattenförmigen Teiles, z. B. in einem Traggestell gemäß Anspruch 11, behindern, u. U. sogar unmöglich machen. Die Merkmalsgruppe c sichert,daß die Greifer und die pneumatischen Saugnäpfe jeweils die gleiche Position zueinander und damit auch zum jeweils zu transportierenden plattenförmigen Teil haben. Es ist ersichtlich, daß durch die Aufteilung der Funktionen "Heben und Senken" einerseits und "Halten bzw. Balancieren" andererseits auf die Merkmalsgruppen a und b, sowie die Verbindung dieser Merkmalsgruppen a und b durch die Merkmalsgruppe c alle drei Merkmalsgruppen zur Lösung der gestellten Aufgabe zusammenwirken. Da die Saugnäpfe gemäß Merkmalsgruppe b die plattenförmigen Teile nur an deren Seitenflächen erfassen, ist es vorteilhafterweise möglich, die plattenförmigen Teile lückenlos von unten her an schon im Hängegestell befindliche plattenförmigen Teile anzuschieben. Damit werden dort nachteilige Spalte (siehe auch die späteren Ausführungen) vermieden. Ebenso ist ein lückenloses Anstoßen der seitlichen senkrechten Ränder der plattenförmigen Teile an etwaige weitere benachbarte plattenförmigen Teile möglich. Das gleiche gilt für den unteren Rand des plattenförmigen Teiles, sofern nach seinem Einbringen in das Hängegestell noch ein weiterer plattenförmiger Teil von unten gegen ihn angeschoben wird.

Bevorzugte Anordnungen der Merkmalsgruppen a und b ergeben sich aus den Ansprüchen 2 und 3. Hiermit kann der plattenförmige Teil von unten mit entsprechendem Druck gehoben und im oberen Bereich gegen etwaiges seitliches Abkippen durch die Merkmalsgruppe b gesichert sein.

Die Greiferausbildung gemäß Anspruch 4 ermöglicht eine hinreichende Kraftübertragung, ohne daß es notwendig ist, am zu bewegenden plattenförmigen Teil gesonderte Aussparungen, Durchbrüche oder dergleichen für das Eindringen eines Greiferteiles vorsehen zu müssen. Die Merkmale des Anspruches 5 sichern zum einen, daß die Greifer (in der Regel sind mehrere Greifer vorgesehen) jeweils mit ihrer Griffläche oder -spitze den gleichen Abstand vom Rand des plattenförmigen Teiles haben. Zum anderen drücken beim Hochheben des plattenförmigen Teiles die Auflager gegen dessen unteren Rand (gemäß Merkmalsgruppe c des Anspruches 1 ist das Auflager am Hebergerüst mit angebracht), so daß für das Anheben der relativ schweren plattenförmigen Teile in dieser bevorzugten Ausgestaltung der Erfindung die Auflager mit zur Verfügung stehen.

Die Anordnung nach der Erfindung wird vorteilhaft und ebenfalls in bevorzugter Ausführungsform der Erfindung durch ein Traggestell gemäß Anspruch 11 ergänzt, das zum einen die Unterbringung der plattenförmigen Teile ermöglicht, solange diese noch nicht in die Hängegerüste eingehängt worden sind. Zum anderen sind die Traggestelle so gestaltet, daß sie das Einführen des Hebegerüstes mit Greifern und Saugnäpfen und Herausheben der plattenförmigen Teile bzw. deren Absenken und danach das Wiederentfernen des Hebegerüstes gestatten.

Die Erfindung ist besonders im Zusammenwirken mit die Ränder der plattenförmigen Teile federnd-klemmend ergreifenden Hängegerüsten gemäß den Ansprüchen 14 bis 16 von Vorteil. Das Einschieben der Ränder solcher plattenförmiger Teile zwischen die federnden Klemmorgane der Hängegerüste erfordert nämlich eine nicht unerhebliche Kraft, die aber mit einem Hängegerüst nach der Erfindung aufgebracht werden kann. Das gleiche gilt für das Herausziehen der Ränder der plattenförmigen Teile aus diesen federnden Klemmhalterungen.

Weitere Vorteile und Merkmale der Erfindung sind den weiteren Unteransprüchen, sowie der nachfolgenden Beschreibung und der zugehörigen Zeichnung von erfindungsgemäßen Ausführungsbeispielen zu entnehmen. In der Zeichnung zeigt:
- Fig. 1:: ein Hebegerüst nach der Erfindung in der Frontansicht mit plattenförmigem Teil,
- Fig. 2:: eine Seitenansicht zu Fig. 1,
- Fig. 3:: ein Traggestell nach der Erfindung in der Frontansicht,
- Fig. 4:: die zu Fig. 3 gehörende Seitenansicht,
- Fig. 5:: in der Frontansicht ein Anwendungsbeispiel der Erfindung,
- Fig. 6:: ein Detail der Fig. 5 in vergrößertem Maßstab,
- Fig. 7:: eine Ansicht auf Fig. 6 gemäß dem Pfeil VII,
- Fig. 8:: ein weiteres Ausführungsbeispiel der Erfindung, ebenfalls in der Frontalansicht,
- Fig. 8a:: die Seitenansicht zu Fig. 8,
- Fig 9:: im demgegenüber vergrößerten Maßstab einen Schnitt gemäß der Linie IX - IX in Fig. 8.

Zunächst wird anhand der Fig. 1, 2 das Hebergerüst mit den zugehörigen Bauteilen erläutert. Das allgemein mit 1 bezifferte Hebegerüst besitzt in seinem unteren Bereich mehrere Greifer 2, die aus je zwei zangenartigen Hälften 3 bestehen, die mit Greifflächen oder gemäß der dargestellten und bevorzugten Ausführungsform Greifspitzen 4 im unteren Bereich des zu transportierenden plattenförmigen Teiles 5 angreifen und zwar unter Druck einer Feder 6. Dabei wird die in Fig. 2 links dargestellte Zangenhälfte 3 um den Anlagepunkt 7 eines zapfenartigen Widerlagers 8 verschwenkt. Zum Greifer gehört ferner ein Auflager 9, das sich in relativ geringem Abstand von den Greiferspitzen 4 befindet und zur Auflage der unteren Kante 5ʹ des plattenförmigen Teiles dient. Die in Fig. 2 rechts dargestellte Greiferhälfte ist, wie bei 10 angedeutet, fest am Hebegerüst angebracht und überträgt dessen Hebekraft sowohl über das Auflager 9 als auch über die Greiferspitzen 4 auf das plattenförmige Teil 5. Am Hebegerüst befindet sich ein Stößell 11, der von einem Teil 12 (Magnet, Pneumatik oder dergleichen) in Pfeilrichtung 13 bewegt werden kann und bei Auftreffen auf den unteren Hebelarm 3ʹ der in Fig. 2 links dargestellten beweglichen Greiferhälfte die Halte- oder Klemmkraft der Greiferspitzen 4 an dem plattenförmigen Teil 5 aufhebt. Wenn zugleich auch die Pneumatikwirkung der noch zu erläuternden pneumatischen Halterungen aufgehoben wird - dies kann durch synchron gesteuerte Mittel, z.B. eine synchron gesteuerte Pneumatik geschehen - so ist dann der plattenförmige Teil 5 vom Hebegerüst freigegeben.

Im oberen Bereich des Hebegerüstes sind pneumatisch unter Unterdruck zu setzende Saugnäpfe 15 vorgesehen, die an der Seitenfläche 5ʺ des plattenförmigen Teiles 5 angreifen und diesen ausbalancieren, insbesondere gegen ein unbeabsichtigtes Wegkippen in Richtung des Doppelpfeiles 14 sichern. Die Saugnäpfe 15 sind über das Hebegerüst 1 mit den Greifern 2 verbunden, d.h. die Lage dieser Teile zueinander ist fix. Fig. 1 zeigt, daß mehrere Greifer 2 nebeneinander und im Abstand voneinander auf einer waagerechten Linie 16 vorgesehen sein können. Auch im oberen Bereich des Hebegerüstes können, wie Fig. 1 zeigt, mehrere Saugnäpfe 15 im Abstand nebeneinander und bevorzugt auch auf einer waagerechten Linie vorgesehen sein. Die Saugnäpfe haben auch einen solchen Abstand vom Rand des jeweiligen plattenförmigen Teiles, daß die Saugnäpfe dabei nicht die nachstehend geschilderte Wirkung der Erfindung hindern:
Es ist ersichtlich, daß mit der Erfindung die plattenförmigen Teile sowohl mit ihren unteren und oberen Rändern 5ʹ, 5‴ als auch mit ihren Seitenrändern 5ʺ ʺ lückenlos an jeweils darüber oder darunter befindliche oder benachbarte plattenförmige Teile, die ebenfalls zu galvanisieren sind, anstoßen können. Dieses lückenlose Anstoßen ist wichtig, da im Falle eines Abstandes des Randes eines plattenförmigen Teiles vom Rand eines benachbarten plattenförmigen Teiles im galvanischen Bad sich in diesem Spalt und darum herum Ablagerungen bilden und zwar etwa in Form eines sogenannten "Hundeknochens". Solche Ablagerungen sind nachteilig, weil die dabei entstehende Schichtdicke des galvanischen Niederschlages außerhalb der zulässigen Toleranzen liegen kann.

Die Saugnäpfe selber können einen relativ kleinen Durchmesser haben, da sie nur Balancierkräfte, nicht aber Hebe-oder Absenkkräfte aufbringen müssen.

Das allgemein mit 17 bezifferte Traggestell gemäß den Fig. 3, 4 hat eine Reihe von Schlitzen 18, die sich nur über eine begrenzte Länge 1 erstrecken und darunter einen freien Raum von einer Höhe h übrig lassen. Die plattenförmigen Teile sind wiederum mit 5 beziffert. Die Schlitze 18 sind so dimensioniert, daß die plattenförmigen Teile darin einsteckbar sind. Hiermit wird innerhalb eines Traggestelles eine Reihe von Fächern 19 geschaffen (im vorliegenden Ausführungsbeispiel 20 Fächer), in denen hintereinander und auf kleinem Raum die plattenförmigen Teile 5 unterbringbar sind. Der Abstand h der Unterkante 5ʹ des plattenförmigen Teiles 5 vom Holm 21 des Traggestelles erlaubt das Einbringen der Greifer 5 etwa in Richtung des Pfeiles 22 (Fig. 4). Da die Länge 1 der Schlitze 18 begrenzt ist, ist über ihnen genügend freier Raum zum Ansetzen der Saugnäpfe etwa gemäß Pfeil 23 vorhanden. Sobald Greifer und Saugnäpfe sich in der Hebeposition befinden, kann das jeweilige plattenförmige Teil 5 in Heberichtung 24 nach oben ausgehoben und in das jeweilige Hängegestell (siehe die nachstehenden Ausführungen) eingesetzt werden. Die Absenkrichtung ist mit 24ʹ beziffert.

Im Ausführungsbeispiel der Fig. 5 bis 7 besteht das Hängegestell aus zwei Gestellstreben 25, welche die Leiterplatten 5 halten. An den Gestellstreben 25 sind Paare zusammengehörender Klemmfedern 26 vorgesehen, die in diesem Beispiel leicht abgewinkelt sind und damit an der Stelle 27 die dazwischen eingeschobene Leiterplatte mit federnder Klemmkraft halten. Dies ist nur schematisch in Fig. 5 dargestellt. Es ist ersichtlich, daß die Formgebung der Federn 26 so ist, daß die Leiterplatten entweder in Pfeilrichtung 28 oder auch in Pfeilrichtung 29, d.h. parallel zu den Gestellstreben 25 zwischen die Federnpaare geschoben bzw. wieder herausgezogen werden können. Der Galvanisierstrom wird über die Gestellstreben 25 und die Federn 26 den Leiterplatten 5 zugeführt. Fig. 5 zeigt, daß sich die Federn 26 von den Gestellstreben 25 her frei erstrecken, so daß die Gestellstreben selber nicht das Einschieben der Leiterplatten 5 behindern. Bevorzugt ragen die jeweiligen Federn in den Raum zwischen beide Gestellstreben 25 hinein, so daß eine gleichmäßige Galvanisierung erfolgt. 25ʹ ist eine beide Gestellstreben zum Hängegestell verbindende Traverse, auch Gestellträger genannt.

Fig. 5 zeigt ferner, daß in einem Gestell mehrere Leiterplatten übereinander angeordnet werden können und daß auch in waagerechter Richtung mehrere Leiterplatten 5 vorgesehen sein können, da die Gestellstreben an jeder Seite eine Reihe von übereinander angeordneten Klemmfederpaaren aufweisen können.

Es ist ersichtlich, daß mit der davor beschriebenen, mit Greifern und Saugnäpfen arbeitenden Anordnung eine Leiterplatte in der beschriebenen Weise mit ihren Rändern zwischen die Klemmfedern 26 in die Klemm- und damit Galvanisierlage gebracht, sowie nach erfolgtem Galvanisieren wieder aus den Federn herausgezogen werden kann.

Ferner ist es möglich, daß die Leiterplatten 5 an ihren Seitenlängsrändern 5ʹ eine oder mehrere Öffnungen aufweisen, die in der Klemmhaltelage der Platten über Tragelemente der jeweiligen Gestellstreben greifen und damit zusätzlich zur Klemmhalterung durch die Federn einen Halt bzw. Sicherung der Leiterplatte 5 in ihrer Galvanisierposition darstellen.

Ein Ausführungsbeispiel eines solchen, zusätzlichen Haltes ist in den Fig. 8, 8a, 9 dargestellt und nachstehend beschrieben.

An den Gestellstreben 30 sind links und rechts, d.h. ebenfalls zur jeweils gegenüberliegenden Gestellstrebe him gerichtet, Federpaare vorgesehen, die aus fest an den Gestellstreben angebrachten Federn 31 und damit zusammenwirkenden, aber um die Längsachsen 32 von Wellen 33 mit den Wellen verschwenkbaren Federn 34 bestehen. Fig. 9 zeigt die Federpaare 31, 34 in der Klemmstellung. Die Leiterplatten 5 nehmen dabei die strichpunktiert angedeutete Lage ein. Durch Schwenken der in Fig. 9 linken Welle im Gegenuhrzeigersinn und der in Fig. 9 rechten Welle im Uhrzeigersinn werden die Federn 34 aus der Klemmlage gebracht und die Platten 5 können abgenommen bzw. neue Platten in die Galvanisierposition eingebracht werden. Durch Drehen der linken Welle 33 im Uhrzeigersinn und der rechten Welle 33 im Gegenuhrzeigersinn wird die Klemmlage wieder hergestellt. Dieses Ausführungsbeispiel der Erfindung eignet sich besonders zur automatisierten Einbringung der Leiterplatten in die Klemmlage und Wiederherausnehmen der Leiterplatten mittels einer aus Greifer und Saugnäpfen bestehenden Anordnung gemäß der Erfindung, da dieser Transport der Leiterplatten maschinell mit einer entsprechend synchron dazu erfolgenden Drehung der Wellen 33 (wie vorstehend beschrieben) gekoppelt werden kann. Hierzu kann (siehe Fig. 8) ein Drehmagnet 35, der auf eines der Enden 36 der Wellen 33 aufgefahren wird, dieses im vorbeschriebenen Sinne um ihre Achse 32 drehen. Durch zwei Mitnehmerzahnräder wird dann die andere Welle 33 im Gegendrehsinn mit bewegt.

Im Ausführungsbeispiel der Fig. 8-9 sind ferner am Gestell Halte- oder Tragstifte 37 befestigt, über die die Platten 5 in der zur Galvanisierung dienenden Betriebslage (Klemmlage) mit nicht dargestellten Löchern steckbar sind. Diese Steckverbindung sichert die Leiterplatten 5 gegen ein Herunterfallen während der Montagephasen, in denen die Federn 31, 34 nicht mit Klemmkraft an den Leiterplatten anliegen. Die vorgenannten Löcher können in ihrem Durchmesser größer sein als der Durchmesser der Haltemittel (z. B. Haltestifte). Damit können die Greifer die jeweilige Leiterplatte nach dem Galvanisieren zunächst etwas nach unten ziehen und damit von den fixen Federn losreißen (sofern die Leiterplatten durch den Galvanisierprozeß daran angeklebt oder "angebacken" sein sollten). Anschließend kann die jeweilige Leiterplatte dann problemlos vom Gestell quer zur Plattenebene abgenommen werden.

Im Ausführungsbeispiel der Fig. 8 - 9 werden also die Leiterplatten durch die Greifer nicht nach oben geschoben, sondern es erfolgt eine Bewegung in einer Richtung quer zur Plattenebene. Dies ist dann von Vorteil, wenn kein Platz zum Einschieben der Leiterplatten von oben oder von unten her besteht. Eine solche Bewegung ist mit einer Anordnung nach der Erfindung, z. B. gemäß dem Beispiel der Fig. 1, 2 ohne weiteres zu vermitteln.

Die dargestellten Federn sind entweder aus Runddraht oder auch aus Flachdraht (Flachband).

## Patentansprüche

1. Anordnung für das Bringen von zu galvanisierenden, plattenförmigen Teilen in ein bzw. aus einem Hängegestell, mittels dessen diese Teile in ein galvanisches Bad eingehängt werden, wobei die Anordnung an den Teilen angreifende, pneumatisch wirkende Saugnäpfe aufweist, gekennzeichnet durch die Kombination von
a) an dem jeweiligen plattenförmigen Teil (5) mit in Heberichtung (24) bzw. Absenkrichtung (25) wirkender Kraft angreifenden Greifern (2),
b) pneumatisch wirkenden Saugnäpfen oder dergleichen (15), die an einer oder an beiden Seitenflächen (5ʺ) des plattenförmigen Teiles angreifen und dieses gegen ein seitliches Abkippen (14) sichern,
c) durch ein gemeinsames Hebegerüst (1), an dem die Greifer (2) und Saugnäpfe (5) angebracht sind.

2. Anordnung nach Anspruch 1, dadurch gekennzeichnet, daß die Greifer (2) im unteren Bereich des Hebegerüstes (1) vorgesehen sind.

3. Anordnung nach Anspruch 1 oder 2, dadurch gekennzeichnet, daß die Saugnäpfe (15) im oberen Bereich des Hebegerüstes vorgesehen sind.

4. Anordnung nach einem der Ansprüche 1 bis 3, dadurch gekennzeichnet, daß jeder Greifer (2) aus zwei unter Federwirkung (6) stehenden zangenartigen Hälften (3) besteht, die bevorzugt spitz zulaufen.

5. Anordnung nach einem der Ansprüche 1 bis 4, dadurch gekennzeichnet, daß die Greifer (2) jeweils ein Auflager (9) für den unteren Rand (5ʹ) des plattenförmigen Teiles (5) aufweisen, wobei die Auflager (9) in einem relativ geringen Abstand von den Angriffsflächen oder -spitzen (4) des Greifers (2) gelegen sind.

6. Anordnung nach einem der Ansprüche 1 bis 5, dadurch gekennzeichnet, daß die Zangenhälften (3) als doppelarmiger Hebel ausgebildet sind, wobei ihre Angriffsflächen oder -spitzen sich in einem Endbereich und die Druckfeder (6) in anderen Endbereich der Hebel befinden.

7. Anordnung nach einem der Ansprüche 1 bis 6, dadurch gekennzeichnet, daß am Hebegerüst (1) ein Druckstößel (11) mit zugehöriger Betätigung (12) für das Verschwenken einer beweglichen Zangenhälfte aus ihrer Haltestellung in ihre Freigabestellung vorgesehen ist.

8. Anordnung nach Anspruch 7, dadurch gekennzeichnet, daß die andere, feste Zangenhälfte am Hebegerüst (1) fest angebracht ist (10), einschließlich des zugehörigen Auflagers (9).

9. Anordnung nach einem der Ansprüche 1 bis 8, dadurch gekennzeichnet, daß mehrere Greifer (2) in Abstand voneinander auf einer waagerechten Linie (16) angeordnet sind.

10. Anordnung nach einem der Ansprüche 1 bis 9, dadurch gekennzeichnet, daß mehrere Saugnäpfe oder dergleichen (15) im Abstand voneinander und auch im Abstand von den jeweiligen Rändern des plattenförmigen Teiles angeordnet sind.

11. Anordnung nach einem der Ansprüche 1 bis 10, gekennzeichnet durch ein Traggestell (17) mit Führungen (18) für die Aufnahme einer Anzahl von plattenförmmigen Teilen (5), wobei im Traggestell unterhalb der Führungen (18) ein Raum von einer Höhe (h) für das Einbringen der Greifer (2) in die bzw. aus der Hebeposition vorgesehen und ferner seitlich der Führungen Raum für das Ansetzen und Abnehmen der Saugnäpfe (15) vorgesehen ist.

12. Anordnung nach Anspruch 11, dadurch gekennzeichnet, daß mehrere Führungen (18) und hiervon gebildete Fächer (19) für das Unterbringen einen plattenförmigen Teiles (5) vorgesehen sind.

13. Anordnung nach Anspruch 11 oder 12, dadurch gekennzeichnet, daß die Führungen als Schlitze (18) ausgebildet sind.

14. Anordnung nach einem der Ansprüche 1 bis 13, gekennzeichnet durch ihre Kombination mit einem Hängegestell, das zwei einander parallele und im Abstand angeordnete Gestellstreben (25; 30) mit jeweils in sich federnden Klemmhalterungen (26; 31, 34) aufweist, wobei diese Klemmhalterungen von jeder Gestellstrebe her frei wegragen und zwar bevorzugt in den Raum zwischen diesen beiden Gestellstreben hinein und wobei Mittel vorgesehen bzw. die Klemmhalterungen so ausgebildet sind, daß ein Einbringen bzw. Wiederherausnehmen der jeweiligen Längsseitenränder der Leiterplatten in die bzw. aus der federnden Klemmhalterung des jeweiligen Gestelles mit Hilfe der Anordnung ermöglicht ist.

15. Anordnung nach einem der Ansprüche 1 bis 14, dadurch gekennzeichnet, daß die dazugehörigen Leiterplatten (5) an ihren Seitenlängsrändern mit zumindest einer Öffnung, bevorzugt mit Langlöchern versehen ist, die in der Klemmhaltelage der jeweiligen Leiterplatten über ein Tragelement der jeweiligen Gestellstrebe greift bzw. greifen und daß Mittel vorgesehen sind, um diese Bewegung der Leiterplatte quer zu ihrer Ebene mit dem Hebegerüst nach dieser Anordnung vorzunehmen.

16. Anordnung nach Anspruch 14 oder 15, gekennzeichnet durch aufeinander abgestimmte Steuerungen der Bewegung des Hebegerüstes und seiner Bauelemente einerseits und der des Beladens und Entladens des Gestellgerüstes andererseits.

## Claims

1. Setup used to place board-shaped electroplating parts in or remove them from a suspended rack by means of which the parts are suspended in an electroplating bath, the setup comprising pneumatic suction cups that engage the parts, characterized by a combination of
a) grippers that engage the respective board-shaped part (5) with force acting in the lifting direction (24) or lowering direction (25),
b) pneumatic suction cups or the like (15) which engage in one or both lateral surfaces (5") of the board-shaped part and secure the same against lateral tipping (14),
c) by a common lifting frame (1) to which the gripper (2) and suction cups (5) are attached.

2. Setup in accordance with Claim 1, characterized in that the gripper (2) is located in the lower area of the lifting frame (1).

3. Setup in accordance with Claim 1 or 2, characterized in that the suction cups (15) are located in the lower area of the lifting frame.

4. Setup in accordance with one of Claims 1 to 3, characterized in that each gripper (2) consists of two pincer-like halves (3) under spring pressure (6), the halves preferably being tapered.

5. Setup in accordance with one of Claims 1 to 4, characterized in that the grippers (2) respectively have one support (9) for the bottom edge (5') of the board-shaped part (5), the supports (9) being at a relatively small distance from the engaging surfaces or tips (4) of the gripper (2).

6. Setup in accordance with one of Claims 1 to 5, characterized in that the pincer halves (3) are in the form of a two-armed lever, their engaging surfaces or tips being located at one end of the lever and the pressure spring (6) at the other end.

7. Setup in accordance with one of Claims 1 to 6, characterized in that on the lifting frame (1) there is a ram (11) with associated actuating mechanism (12) used to swivel a moving pincer half from its holding position to its release position.

8. Setup in accordance with Claim 7, characterized in that the other, stationary pincer half is immovably attached (10) to the lifting frame (1), including the respective support (9).

9. Setup in accordance with one of Claims 1 to 8, characterized in that several grippers (2) are located at a distance from each other on a horizontal line (16).

10. Setup in accordance with one of Claims 1 to 9, characterized in that several suction cups or the like (15) are located at a distance from each other and also at a distance from the respective edges of the board-shaped part.

11. Setup in accordance with one of Claims 1 to 10, characterized by a load-bearing rack (17) with guides (18) for the accommodation of a number of board-shaped parts (5), space of height (h) being provided in the load-bearing rack beneath the guides (18) for movement of the grippers (2) into or out of the lifting position, and there is furthermore space on the side of the guides for the mounting and removal of the suction cups (15).

12. Setup in accordance with Claim 11, characterized in that several guides (18) and compartments (19) formed therefrom are provided for accommodation of a board-shaped part (5).

13. Setup in accordance with Claim 11 or 12, characterized in that the guides are in the form of slots (18).

14. Setup in accordance with one of Claims 1 to 13, characterized by their combination with a suspension rack that has two parallel rack struts (25; 30) at a distance from each other with inherently resilient clamp mounts (26; 31, 34), these clamp mounts protruding freely from each rack strut, namely preferably into the space between these two rack struts, and means being provided or the clamp mounts being designed in such a way that it is possible to insert or remove the respective longitudinal edges of the printed circuit boards in or from the resilient clamp mount of the respective rack with the help of this setup.

15. Setup in accordance with one of Claims 1 to 14, characterized in that the associated printed circuit boards (5) are provided with at least one opening, preferably oblong holes, on their longitudinal edges, which in the clamped position of the respective printed circuit boards engages or engage a supporting element of the respective rack strut, and that means are provided to effect movement of the printed circuit board in a direction perpendicular to its plane with the lifting frame in accordance with this setup.

16. Setup in accordance with Claim 14 or 15, characterized by the coordinated control of the movement of the lifting frame and its elements on the one hand and the loading and unloading of the rack structure on the other.

## Revendications

1. Dispositif pour l'amenage de pièces en forme de plaquette à galvaniser sur un support de pièces et/ou pour le déchargement des pièces de ce support, dispositif au moyen duquel les pièces sont suspendues dans un bain de galvanisation, le dispositif comportant des ventouses à action pneumatique pour la saisie des pièces, dispositif caractérisé par la combinaison de
a) pinces (2) exerçant un effort dans le sens de levage (24) ou de descente (25) sur la pièce (5) en forme de plaquette,
b) ventouses à action pneumatique ou similaires (15) saisissant la pièce en forme de plaquette par une ou par les deux surfaces latérales de celle-ci (5") et empêchant cette pièce de basculer latéralement (14),
c) par une charpente de levage commune (1), sur laquelle sont disposées les pinces (2) et les ventouses (5).

2. Dispositif suivant revendication 1, caractérisé en ce que les pinces (2) sont prévues à la partie inférieure de la charpente de levage (1).

3. Dispositif suivant revendication 1 ou 2, caractérisé en ce que les ventouses (15) sont prévues à la partie supérieure de la charpente de levage.

4. Dispositif suivant l'une des revendications 1 à 3, caractérisé en ce que chaque pince (2) se compose de deux moitiés (3) en forme de pince soumises à l'action d'un ressort (6), les moitiés de pince étant de préférence pointues.

5. Dispositif suivant l'une des revendications 1 à 4, caractérisé en ce que les pinces (2) présentent chacune une plaque d'appui (9) pour le bord inférieur (5') de la pièce en forme de plaquette (5), les plaques d'appui (9) étant disposées à une distance relativement faible des surfaces ou des pointes de préhension (4) de la pince (2).

6. Dispositif suivant l'une des revendications 1 à 5, caractérisé en ce que les moitiés de pince (3) sont configurées en forme de levier à deux bras, leurs surfaces ou pointes de préhension se trouvant à l'une des zones d'extrémité, tandis que les ressorts de compression (6) se trouvent à l'autre zon d'extrémité des leviers.

7. Dispositif suivant l'une des revendication 1 à 6, caractérisé en ce que l'on a prévu, sur la charpente de lévage (1), un coulisseau de pression (11) avec sa commande (12) pour le pivotement d'une moitié de pince mobile à partir de sa position d'arrêt pour la déplacer à sa position libre.

8. Dispositif suivant revendication 7, caractérisé en ce que l'autre moitié de pince rigide est fixée (10) sur la charpente de levage (1), avec la plaque d'appui correspondante (9).

9. Dispositif suivant l'une des revendications 1 à 8, caractérisé en ce que plusieurs pinces (2) sont disposées avec une certaine distance l'une de l'autre sur une ligne horizontale (16).

10. Dispositif suivant l'une des revendications 1 à 9, caractérisé en ce que plusieurs ventouses ou organes similaires (15) sont disposé(e)s à une certaine distance l'un(e) de l'autre et également à une certaine distance des bords de la pièce en forme de plaquette.

11. Dispositif suivant l'une des revendications 1 à 10, caractérisé par un support (17) avec glissières (18) pour recevoir un certain nombre de pièces en forme de plaquette (5), un espace d'une hauteur (h) étant prévu dans le support au-dessous des glissières (18) pour l'entrée ou la sortie des pinces (2) en position de levage, et on a prévu également sur le côté des glissières de l'espace pour l'application et l'enlèvement des ventouses (15).

12. Dispositif suivant revendication 11, caractérisé en ce que plusieurs glissières (18) et les casiers formés par celles-ci (19) pour recevoir une pièce en forme de plaquette (5) sont prévus.

13. Dispositif suivant revendication 11 ou 12, caractérisé en ce que les glissières ont une configuration de fentes (18).

14. Dispositif suivant l'une des revendications 1 à 13, caractérisé par sa combinaison avec un support de suspension composé de deux entretoises (25; 30) parallèles entre elles, disposées à une certaine distance l'une de l'autre, avec des dispositifs de fixation élastiques (26; 31, 34), ces dispositifs de fixation dépassant librement de chaque entretoise, de préférence dans l'espace situé entre les deux entretoises, des moyens étant prévus et/ou les dis positifs de fixation étant configurés de telle façon que l'entrée et la sortie des bords latéraux longitudinaux des plaquettes de circuits imprimés dans le dispositif de fixation élastique du support correspondant soient possibles à l'aide du dispositif.

15. Dispositif suivant l'une des revendications 1 à 14, caractérisé en ce que les plaquettes de circuits imprimés correspondantes (5) sont munies, sur leurs bords longitudinaux latéraux, d'au moins une ouverture, de préférence de trous allongés, ouverture(s) qui, en position de fixation des plaquettes de circuits imprimés correspondantes, vient ou viennent en prise avec les entretoises par l'intermédiaire d'un élément support, et en ce que des moyens sont prévus pour produire le mouvement des plaquettes de circuits imprimés perpendiculairement à leur plan avec la charpente de levage d'après ce dispositif.

16. Dispositif suivant revendication 14 ou 15, caractérisé par des commandes synchronisées du mouvement de la charpente de levage et de ses éléments, d'une part, et le mouvement de chargement et de déchargement de la charpente du support, d'autre part.
